# EUROPÄISCHE PATENTSCHRIFT

(11) **EP 3 623 736 B1**
(45) Veröffentlichungstag und Bekanntmachung des Hinweises auf die Patenterteilung: **26.05.2021**
(21) Anmeldenummer: 19194822.3
(22) Anmeldetag: 02.09.2019
(51) Int. Cl.: F26B 9/06, B28B 11/24, C04B 40/02, F26B 21/00, F26B 21/08, F26B 21/10, F26B 25/06, F26B 25/18

(54) **EINRICHTUNG ZUM HÄRTEN VON OBJEKTEN AUS BETON UNTER DEFINIERTEN TEMPERATURBEDINGUNGEN UND FEUCHTEBEDINGUNGEN**
DEVICE FOR HARDENING OBJECTS MADE FROM CONCRETE IN DEFINED TEMPERATURE CONDITIONS AND HUMIDITY CONDITIONS
DISPOSITIF DE DURCISSEMENT D'OBJETS EN BÉTON DANS DES CONDITIONS DE TEMPÉRATURE ET D'HUMIDITÉ DÉFINIES

(30) Priorität: 12.09.2018 DE 102018122196
(43) Veröffentlichungstag der Anmeldung: 18.03.2020
(73) Patentinhaber: Kraft Curing Systems GmbH, 49699 Lindern (DE)
(72) Erfinder: Boeckmann, Marius, 49696 Peheim (DE); Ron, Waldemar, 49661 Cloppenburg (DE)
(74) Vertreter: Jabbusch, Matthias

(56) Entgegenhaltungen:
- CN-A- 107 144 100
- Kraft ET AL: "Van Dyk Stene invests in fully automated concrete products plant with integrated curing system", Concrete Plant International, 1. April 2015 (2015-04-01), Seiten 116-120, XP055646330, Gefunden im Internet: URL:https://www.kraftcuring.com/wp-content /uploads/2019/10/1504-kraftcuring-vandyk-e n.pdf [gefunden am 2019-11-26]
- Kraft ET AL: "CONVECT-AIR ACCELERATED PRECAST CONCRETE CURING SYSTEM REDUCED CURING DURATION VIA WARM AIR CIRCULATION HOW IT WORKS CONCRETE SHOULDN'T DRY IT SHOULD HARDEN!", , 30. Oktober 2016 (2016-10-30), XP055646399, Gefunden im Internet: URL:https://cdn.tne-cms.com/2667-6be07de2- 0bbd-4175-b958-e213a5cf8aee-convectair+bro chure+english.pdf [gefunden am 2019-11-26]
- Kraft ET AL: "QUADRIX System", , 30. Oktober 2016 (2016-10-30), XP055646406, Gefunden im Internet: URL:https://cdn.tne-cms.com/2657-72384d04- 8058-46df-a034-69c49235d311-quadrix+brochu re+english.pdf [gefunden am 2019-11-26]
- Stefan Rick ET AL: "Härtungsregale made in Germany mit computer-optimiertem Design und integrierter Klimatisierung", Betonwerk international, 1. November 2018 (2018-11-01), Seiten 104-107, XP055646352, Gefunden im Internet: URL:https://www.cpi-worldwide.com/uploads/ journals/pdf/2018/05/de/de_05_2018_104_107 .pdf [gefunden am 2019-11-26]

## Beschreibung

Die Erfindung betrifft eine Einrichtung zum Härten von Objekten aus Beton unter definierten Temperaturbedingungen und Feuchtebedingungen nach dem Oberbegriff des Patentanspruchs 1. Bei den Objekten handelt es sich insbesondere um Pflastersteine, Betonblöcke, Gehwegplatten oder Kantsteine, welche in einer großen Anzahl aus Beton gefertigt werden und nach dem Härten möglichst gleiche Eigenschaften wie ein weitgehend gleiches Aussehen und eine weitgehend gleiche Festigkeit aufweisen sollen. Dies kann bei der gemeinsamen Härtung unter definierten Temperaturbedingungen und Feuchtebedingungen erreicht werden. Gegenüber unkontrolliert härtenden Objekten aus Beton kann die Zeitdauer der Härtung beispielsweise auf 24 Stunden verkürzt werden. Zugleich kann für den Beton weniger Bindemittel, wie beispielsweise Zement, verwendet werden, da das vorhandene Bindemittel nahezu optimal mit der eingestellten Feuchtigkeit umgesetzt wird. Die unter geeigneten definierten Bedingungen gehärteten Objekte weisen außerdem eine höhere Festigkeit als unkontrolliert gehärtete Objekte aus Beton auf.

Eine bekannte derartige Einrichtung zum Härten von Betonsteinen ist in "Kraft ET AL: QUADRIX System, 30. Oktober 2016 (2016-10-30), URL:https:// cdn.tne-cms.com/2657-72384d04-8058-46df-a034-69c49235d311-quadrix+brochure +english.pdf" offenbart. Diese Einrichtung weist ein Regalsystem auf, stellt Zuluft mit definierten Temperaturbedingungen und Feuchtebedingungen bereit und weist hierfür ein Klimasystem zum Bereitstellen der Zuluft sowie ein Vorlaufrohrsystem zum Verteilen der im Klimasystem bereitgestellten Zuluft auf. Das Regalsystem weist mehrere Regalstützen und mehrere auf den Regalstützen abgestützte und in mehreren Ebenen übereinander angeordnete Auflageelemente zum Abstützen von Regalböden auf, wobei auf den Regalböden die zu härtenden Objekte gelagert sind.

Bei dieser bekannten Einrichtung wird die Zuluft im Kopfbereich des Regalsystems mit Rohren verteilt und von dort durch mehrere senkrecht angeordnete Rohre des Vorlaufrohrsystems in den Fußbereich des Regalsystems geleitet. Im Kopfbereich des Regalsystems wird Abluft abgesaugt. Durch die somit entlang der übereinander angeordneten Regalböden aufsteigende Luft werden auf verschiedenen Höhen des Regalsystems weitgehend gleiche Temperaturbedingungen und Feuchtebedingungen geschaffen.

Für die Härtung von Beton ist eine sehr hohe Luftfeuchtigkeit vorteilhaft. Dies führt zu einer hohen Taupunkttemperatur und folglich dazu, dass Wasser aus der Zuluft bereits an Teilen des Regalsystems kondensiert, wenn diese Teile nur geringfügig kühler als die Zuluft sind. Insbesondere hat sich gezeigt, dass sich Feuchtigkeit an den Regalstützen im Fußbereich des Regalsystems niederschlägt, also in einem Bereich, in welchem die Regalstützen in eine Bodenplatte einbetoniert sind. In diesem Bereich sind die Regalstützen herkömmlicherweise kühler als in höheren Bereichen des Regalsystems.

Die Regalstützen sind zwar in der Regel verzinkt, wodurch eine abschirmende Wirkung und zusätzlicher ein aktiver Korrosionsschutz durch Wirkung als Opferanode gegeben ist. Dennoch ergibt sich durch die dauerhafte Beanspruchung mit Feuchtigkeit eine verkürzte Lebensdauer des Korrosionsschutzes und damit die Gefahr von Korrosion an den Regalstützen, welche tragende Teile des Regalsystems sind.

Der Erfindung liegt die Aufgabe zugrunde, die Regalstützen auch an ihren Füßen für einen längeren Zeitraum vor Korrosion zu schützen und damit die Lebensdauer des Regalsystems zu erhöhen.

Die Erfindung löst diese Aufgabe mit einer Einrichtung zum Härten von Objekten aus Beton unter definierten Temperaturbedingungen und Feuchtebedingungen nach dem Patentanspruch 1. Weitere vorteilhafte Ausgestaltungen der Erfindung sind in den Unteransprüchen angegeben.

Bei einer Einrichtung zum Härten von Objekten aus Beton unter definierten Temperaturbedingungen und Feuchtebedingungen, mit einem auf einer Bodenplatte aufgebauten Regalsystem, welches mehrere aus der Bodenplatte emporragende Regalstützen aus stückverzinktem Stahl aufweist und mehrere auf den Regalstützen abgestützte und in mehreren Ebenen übereinander angeordnete Auflageelemente zum Abstützen von Regalböden, auf denen die Objekte gelagert sind, aufweist, mit einem Klimasystem, wobei das Klimasystem wenigstens ein Klimagerät zur Bereitstellung von Zuluft mit einer einstellbaren Temperatur aufweist, wobei das wenigstens eine Klimagerät dazu ausgebildet ist, die Zuluft zu erwärmen, mit einem Vorlaufrohrsystem zum Verteilen der im Klimasystem bereitgestellten Zuluft und mit einem Rücklaufrohrsystem zum Rückführen von Abluft im Klimasystem, wobei dem Klimagerät die Abluft aus dem Rücklaufrohrsystem eingangsseitig ganz oder teilweise zugeführt wird, ist erfindungsgemäß vorgesehen, dass das Vorlaufrohrsystem zumindest teilweise in das Regalsystem integriert ist, wobei mehrere Regalstützen zumindest abschnittsweise zugleich abwärts von der bereitgestellten Zuluft durchströmbare Rohrleitungen des Vorlaufrohrsystems sind, welche die Zuluft in dichten Abständen in den Fußbereich des Regalsystems leiten, so dass die von der Zuluft durchströmten Regalstützen direkt erwärmt werden und die in den Fußbereich des Regalsystems geleitete Zuluft großflächig die Bodenplatte erwärmt.

Die Erfindung hat zunächst erkannt, dass ein verbesserter Korrosionsschutz gegeben ist, wenn die Regalstützen auch im Fußbereich des Regalsystems oberhalb der Taupunkttemperatur gehalten werden. Weiter hat die Erfindung erkannt, dass eine Erhöhung der Temperatur aller Regalstützen im Fußbereich des Regalsystems erreicht wird, wenn die Zuluft in dichten Abständen zum Boden geleitet wird und dort großflächig die Bodenplatte erwärmt.

Weiter hat die Erfindung erkannt, dass Regalstützen auch im Fußbereich erwärmt werden, wenn die Zuluft durch diese Regalstützen geleitet wird und dass dadurch zugleich die Bodenplatte so gleichmäßig erwärmt wird, dass benachbarte Regalstützen, durch welche keine Zuluft geleitet wird, ebenfalls eine Temperatur oberhalb der Taupunkttemperatur einnehmen. Insbesondere nutzt die Erfindung die in dichten Abständen vorhandenen Regalstützen als Rohrleitungen für die Zuluft, welche mit dem Vorlaufrohrsystem in den Fußbereich des Regalsystems geleitet wird.

Die Regalstützen sind dabei so dicht angeordnet, dass es ausreicht und bevorzugt vorgesehen ist, nur jede zweite Regalstütze als Rohrleitung des Vorlaufrohrsystems zu verwenden. Die von der Zuluft durchströmten Regalstützen werden direkt erwärmt. Die nicht von der Zuluft durchströmten Regalstützen befinden sich so dicht an von Zuluft durchströmten Regalstützen, dass eine ausreichende Erwärmung aller Regalstützen auch im Fußbereich des Regalsystems stattfindet. Insbesondere weist jede nicht von Zuluft durchströmte Regalstütze wenigstens eine benachbarte Regalstütze auf, welche zugleich eine Rohrleitung des Vorlaufrohrsystems ist und daher von der Zuluft erwärmt wird und auch die benachbarte Regalstütze ausreichend erwärmt. An den Rändern des Regalsystems ist vorzugsweise jede Regalstütze oder andere Stütze von Zuluft durchströmt und damit zumindest abschnittsweise zugleich eine Rohrleitung des Zuluftrohrsystems. Dadurch wird auch in den Randbereichen des Regalsystems eine ausreichende Erwärmung der Bodenplatte sichergestellt. Zwischen den Rändern sind von Zuluft durchströmte Regalstützen und Regalstützen, die nicht Teil des Zuluftrohrsystems sind, schachbrettartig angeordnet.

Dank der Erfindung erhöht sich die Lebensdauer der Einrichtung. Zugleich werden noch gleichmäßigere Bedingungen, insbesondere für die Härtung von Beton, an den einzelnen Einstellplätzen für die Objekte im Regalsystem geschaffen, was die Qualität, insbesondere die Druckfestigkeit, die Abriebfestigkeit und die Farbgleichheit, der gehärteten Objekte aus Beton nochmals erhöht. Die Objekte aus Beton sind dabei insbesondere Pflastersteine, Betonblöcke, Gehwegplatten oder Kantsteine.

Alle Regalstützen des Regalsystems sind aus stückverzinktem Stahl gefertigt. Zumindest die Regalstützen, welche zumindest abschnittsweise zugleich abwärts von der bereitgestellten Zuluft durchströmbare Rohrleitungen des Vorlaufrohrsystems sind, weisen bevorzugt jeweils ein C-Profil mit einer offenen Seite auf. Vorzugsweise ist diese offene Seite zumindest in den Abschnitten, in denen die jeweiligen Regalstütze zugleich eine Rohrleitung des Vorlaufrohrsystems ist, mittels eines Abdeckelementes verschlossen. Das Abdeckelement ist bevorzugt ein Blechprofil, insbesondere ein stückverzinktes Blechprofil. Das C-Profil sorgt somit zusammen mit dem Abdeckelement dafür, dass die Rohrleitung des Vorlaufrohrsystems umfänglich geschlossen ist. Die Zuluft wird vorzugsweise durch separate Rohrleitungen, die in etwa auf Höhe der Trägerelemente verlegt sind, den Regalstützen zugeführt.

Bei einer besonders bevorzugten Ausführungsform der Erfindung ist vorgesehen, dass das Vorlaufrohrsystem mehrere im Fußbereich des Regalsystems angeordnete und jeweils in einer Regalstütze ausgebildete Zuluftöffnungen zum Ausblasen der Zuluft aus dem Vorlaufrohrsystem aufweist. Insbesondere ist am Fuß jeder Regalstütze eine derartige Zuluftöffnung vorgesehen, welche insbesondere dazu ausgebildet ist, die Zuluft auf eine Bodenplatte strömen zu lassen, auf welcher das Regalsystem aufgebaut ist. Die aus den Zuluftöffnungen strömende Zuluft ist insbesondere beheizt und erwärmt daher die Bodenplatte.

Die Zuluftöffnungen weisen bevorzugt jeweils eine einstellbare Öffnungsweite auf. Dadurch können nach der ersten Inbetriebnahme der Einrichtung Anpassungen vorgenommen werden, um eine Verteilung der Zuluft zu erreichen, welche zu einer gleichmäßigen Temperatur- und Luftfeuchtigkeit in allen Bereichen des Regalsystems führt.

Das Regalsystem weist vorteilhafterweise mehrere Trägerelemente auf, welche die Regalstützen im Kopfbereich des Regalsystems miteinander verbinden. Die Trägerelemente sind vorzugsweise alle aus stückverzinktem Stahl gefertigt. Besonders bevorzugt ist weiter vorgesehen, dass ein Rücklaufrohrsystem zum Rückführen von Abluft zumindest teilweise in das Regalsystem integriert ist. Mehrere Trägerelemente sind dabei zugleich von der Abluft durchströmbare Rohrleitungen des Rücklaufrohrsystems.. Insbesondere wird die Luft in einem Kreislauf durch den Raum, in welchem das Regalsystem angeordnet ist, geführt. Die Luft wird dabei als Zuluft durch das Vorlaufrohrsystem in den Raum geblasen und als Abluft durch das Rücklaufrohrsystem aus dem Raum abgesaugt. Nach entsprechender Aufbereitung der Abluft, also nach Anpassung der Temperatur und vorzugsweise auch der Luftfeuchtigkeit, wird die abgesaugte Abluft wieder als Zuluft dem Vorlaufrohrsystem zugeführt. Optional ist eine weitere Ablufteinrichtung zum Absaugen von Abluft in die Umgebung vorgesehen.

Bevorzugt weisen zumindest die Trägerelemente, welche zugleich von der Abluft durchströmbare Rohrleitungen des Rücklaufrohrsystems sind, jeweils ein C-Profil mit einer offenen Seite auf. Vorteilhafterweise ist diese offene Seite zumindest in den Abschnitten, in denen das jeweilige Trägerelement zugleich eine Rohrleitung des Rücklaufrohrsystems ist, mittels eines Abdeckelementes verschlossen. Das Abdeckelement ist vorzugsweise ein Blechprofil, insbesondere ein stückverzinktes Blechprofil. Die Luftführung der Abluft in den Trägerelementen erfolgt insbesondere entsprechend der Luftführung der Zuluft in den Regalstützen.

Das Rücklaufrohrsystem weist gemäß einer vorteilhaften Ausführungsform der Erfindung mehrere im Kopfbereich des Regalsystems angeordnete Abluftöffnungen zum Einsaugen der Abluft in das Rücklaufrohrsystem auf. Die Abluftöffnungen sind insbesondere in den offenen Seiten der Trägerelemente im Anschluss an ein jeweiliges Abdeckelement angeordnet. Vorzugsweise ist an jeder zweiten Regalstütze im Fußbereich eine Zuluftöffnung angeordnet und im Kopfbereich jeder zweiten Regalstütze, welche eine Regalstütze ohne Zuluftöffnung ist, eine Abluftöffnung angeordnet. Dadurch ist ein dichtmaschiges Netz an Zuluftöffnungen und Abluftöffnungen und eine über die Fläche des Regalsystems verteilt weitgehend gleichmäßige aufwärts gerichtete Strömung an den Regalböden vorbei gegeben.

Die erfindungsgemäße Einrichtung mit dem teilweise in das Regalsystem integrierten Vorlaufrohrsystem kann auch wie ein handelsübliches Regalsystem verwendet werden, ohne dass das Vorlaufrohrsystem mit Zuluft versorgt wird. Auch kann die erfindungsgemäße Einrichtung, gegebenenfalls auch bei Bedarf, mit einem vorhandenen Klimasystem oder mit Teilen eines vorhandenen Heizsystems kombiniert werden. Erfindungsgemäß ist vorgesehen, dass die Einrichtung zur Lagerung von Objekten das Klimasystem aufweist.

Das Klimasystem weist das wenigstens eine Klimagerät zur Bereitstellung der Zuluft mit einer erstellbaren Temperatur oder zur Bereitstellung der Zuluft mit einer erstellbaren Temperatur und mit einer erstellbaren Feuchtigkeit auf. Dem Klimagerät wird eingangsseitig die Abluft aus dem Rücklaufrohrsystem ganz oder teilweise zugeführt. Das Klimagerät ist dazu ausgebildet, die Zuluft zu erwärmen und optional auch zu befeuchten. Vorteilhafterweise ist das Klimagerät auch dazu ausgebildet, die Zuluft zu entfeuchten. Alternativ oder zusätzlich ist das Klimagerät auch dazu ausgebildet, die Zuluft zu kühlen. Damit kann das Klimagerät die Zuluft mit einer jeweils gewünschten Temperatur und Feuchtigkeit bereitstellen. Die unterschiedlichen Funktionalitäten zur Klimatisierung sind dabei entweder baulich auf mehrere Geräte verteilt oder ganz oder teilweise in wenigstens einem Klimagerät zusammengefasst.

Das Klimasystem weist vorzugsweise eine Regelung auf, welche das wenigstens eine Klimagerät derart ansteuert, um mittels der Temperatur und Feuchtigkeit der Zuluft die Temperatur und Feuchtigkeit im Bereich des Regalsystems in einem vorgegebenen Bereich zu halten. Hierzu ist vorzugsweise wenigstens ein Temperatursensor sowie wenigstens ein Feuchtigkeitssensor im Bereich des Regalsystems vorgesehen. Die Sensoren stellen der Regelung Messwerte bereit. Auf Basis dieser Messwerte steuert die Regelung das Klimagerät an. Insbesondere ist das Klimasystem zur Aufrechterhaltung einer Temperatur im Bereich des Regalsystems in einem Bereich zwischen 20°C und 40°C, insbesondere zwischen 30° und 40°, ausgebildet. Vorteilhafterweise ist das Klimasystem auch zur Aufrechterhaltung einer Luftfeuchtigkeit im Bereich des Regalsystems von mehr als 40%, bevorzugt von mehr als 60%, weiter bevorzugt von mehr als 90%, insbesondere in einem Bereich von 94% bis 97% oder von 95% bis 96%, ausgebildet. Entsprechende Klimawerte haben sich insbesondere zum Härten von Beton bewährt. Bei einer alternativen Ausführungsform der Erfindung entfällt die Feuchtigkeitsregelung einschließlich des Feuchtigkeitssensors.

Die erfindungsgemäße Einrichtung ist zum Härten von Beton ausgebildet. Dabei bestehen die im Regalsystem zu lagernden Objekte aus Beton oder weisen Beton auf. Beispielsweise werden Regalbrettern mit Betonsteinen kurz nach der Fertigung der Betonsteine in das Regalsystem eingelagert, wo die Betonsteine dank des mittels der Erfindung bereitgestellten Klimas innerhalb kurzer Zeit so weit aushärten, dass sie nach 24 Stunden dem Regalsystem bereits wieder entnommen werden können und beispielsweise in einer Weiterbehandlung kugelgestrahlt werden können. Unmittelbar danach kann das Regalsystem bereits wieder mit weiteren zu härtenden Objekten aus Beton aufgefüllt werden. Im Bereich des Regalsystems herrscht damit nahezu dauerhaft ein Klima, welches prinzipiell Korrosion begünstigt. Dank der Erfindung ist der Taubildung an den Füßen der Regalstützen jedoch wirksam entgegen gewirkt, so dass eine vorteilhaft verlängerte Lebensdauer und Nutzungsdauer des Regalsystems erreicht wird.

Das Regalsystem weist bevorzugt einen Stahlunterbau auf. Die Regalstützen sind auf diesem Stahlunterbau abgestützt. Der Stahlunterbau ist dabei vorzugsweise in die Bodenplatte eingegossen. Die Bodenplatte ist insbesondere aus Fließestrich gegossen. Die Regalstützen ragen aus der Bodenplatte empor. Bevor die Bodenplatte gegossen wird, wird der Stahlunterbau nivelliert, um später eine waagerechte Ausrichtung der Regalböden zu erreichen.

Bei einer bevorzugten Ausführungsform der Erfindung ist vorgesehen, dass auch Schienen auf dem Stahlunterbau befestigt sind. Auf diesen Schienen können Wagen für den Transport der auf den Auflageelementen abzustützenden Regalböden mit den im Regalsystem zu lagernden Objekten fahren. Die Schienen sollten waagerecht ausgerichtet sein. Dank der Befestigung der Schienen auf dem Stahlunterbau sind die Schienen zwangsläufig waagerecht ausgerichtet, wenn der Stahlunterbau waagerecht ausgerichtet ist. Es braucht also nur einmal nivelliert zu werden. Die Schienen sind vorzugsweise mittels Klemmen auf dem Stahlunterbau befestigt.

Herkömmlicherweise werden bekannte Auflageelemente zum Abstützen von Regalböden in bekannte Regalstützen eingehängt, welche hierfür eine Vielzahl von Löchern aufweisen. Bei einer vorteilhaften Ausführungsform der Erfindung ist hingegen vorgesehen, dass die erfindungsgemäßen Auflageelemente zum Abstützen der Regalböden an den Regalstützen festgeschraubt sind. Die Regalstützen sind dabei vorzugsweise zumindest in Abschnitten, an denen die Auflageelemente anliegen, geschlossen, also ohne Löcher zum Einhängen von Auflageelementen ausgebildet. Dadurch können die Regalstützen besonders vorteilhaft als von der Zuluft durchströmbare Rohrleitungen eingesetzt werden, ohne dass Zuluft durch derartige Löcher entweichen könnte.

Besonders bevorzugt sind die Auflageelemente mit gewindeformenden Schrauben an den Regalstützen festgeschraubt. Insbesondere schneiden die Schrauben nicht in die Regalstützen. Dadurch bleibt die mit Zink oder einer Zinkverbindung beschichtete Oberfläche der Regalstützen erhalten, so dass der Korrosionsschutz an den Regalstützen auch in den Bereichen, in welchen die Schrauben eingeschraubt sind, erhalten bleibt.

Die Auflageelemente bestehen vorteilhafterweise aus bandverzinktem Stahl. Insbesondere sind die Auflageelemente mittels einer Magnesium-ZinkBeschichtung verzinkt. Eine derartige Beschichtung ist beispielsweise unter dem Handelsnamen "Magnelis" im Handel erhältlich. Mit dieser Beschichtung ist der Korrosionsschutz, insbesondere auch im Bereich der in die Regalstützen geformten Gewinde weiter verbessert. Alle übrigen aus Stahl bestehenden Teile des Regalsystems, insbesondere die Regalstützen, die Trägerelemente und die Schrauben, sind vorteilhafterweise stückverzinkt.

Die Auflageelemente haben bei einer besonders bevorzugten Ausführungsform der Erfindung eine speziell entwickelte Form, welche die Auflageelemente hohe Lasten auf den Regalböden tragen lässt. Insbesondere ist vorgesehen, dass die Auflageelemente jeweils aus einem mehrfach abgewinkelten Blech bestehen. Dieses Blech weist vorteilhafterweise eine obere Anlagefläche auf, durch welche das Auflageelement an den Regalstützen festgeschraubt ist, und eine untere Anlagefläche auf, durch welche das Auflageelement ebenfalls an den Regalstützen festgeschraubt ist. Die Anlageflächen liegen bei den montierten Auflageelementen flächig an den Seiten der Regalstützen an. Dabei sind die Auflageelemente für die Regalstützen jeweils auf zwei Höhen an den Regalstützen festgeschraubt.

Weiter bevorzugt weist das Blech, welches das Auflageelement bildet, zwischen der oberen Anlagefläche und der unteren Anlagefläche eine ebene Auflagefläche für einen Regalboden auf. Der Regalboden ist vorzugsweise ein Brett, insbesondere ein Holzbrett. Vorteilhafterweise weist das abgewinkelte Blech weiter eine schräge Stützfläche auf, welche die Auflagefläche mit der unteren Anlagefläche verbindet. Dadurch ist die Stützfläche im Bereich einer Außenkante des Auflageelementes vorteilhaft abgestützt. Weiter bevorzugt weist das abgewinkelte Blech eine schräge Verbindungsfläche auf, welche die Auflagefläche mit der oberen Anlagefläche verbindet. Die schräge Verbindungsfläche steigt schräg von der ebenen Auflagefläche zur oberen Anlagefläche an. Über der oberen Anlagefläche ist bevorzugt eine Abkantung zum Beabstandethalten eines auf das jeweilige Auflageelement aufgelegten Regalbodens von der Regalstütze vorgesehen. Im Bereich der Abkantung ist das Auflageelement wiederum mehrfach abgewinkelt. Die Abkantung wirkt wirkungsvoll einem Verkanten der Regalböden beim Beschicken des Regalsystems entgegen. Dadurch werden die Regalstützen, die Auflageelemente und die Regalböden vor Beschädigungen geschützt, welche verkantete Regalböden durch Kollision mit dem Regalsystem hervorrufen könnten. Ein somit selteneres Auftreten von Beschädigungen minimiert Produktionsunterbrechungen und senkt Kosten. Die Abkantung ist dabei derart ausgebildet und angeordnet, dass jeder gebräuchliche Regalboden, insbesondere mit einer Dicke im Bereich von 10 mm bis 60 mm, sich beim Beschicken zumindest teilweise auf Höhe der jeweiligen Abkantung befindet. Auch Schraubköpfe der Schrauben, mittels denen die Regalstützen im Bereich der oberen Anlagefläche festgeschraubt sind, sind dank der Abkantungen vor Kontakt mit den Regalböden, insbesondere auch beim Auflegen der Regalböden auf die Auflageelemente, geschützt.

Weitere Ausführungsformen ergeben sich aus den Ansprüchen, aus den Zeichnungen und aus der nachfolgenden Beschreibung eines in den Zeichnungen dargestellten Ausführungsbeispiels der Erfindung. In den Zeichnungen zeigen:
- Figur 1:: eine erfindungsgemäße Einrichtung zum Härten von Objekten aus Beton mit einem Regalsystem und einem Klimasystem gemäß einem Ausführungsbeispiel der Erfindung in perspektivischer Darstellung;
- Figur 2:: Teile des Klimasystems der Einrichtung von Figur 1 in perspektivischer Darstellung;
- Figur 3:: einen ersten Ausschnitt der erfindungsgemäßen Einrichtung von Figur 1 in perspektivischer Darstellung;
- Figur 4:: einen zweiten Ausschnitt der erfindungsgemäßen Einrichtung von Figur 1 in perspektivischer Darstellung;
- Figur 5:: einen dritten Ausschnitt der erfindungsgemäßen Einrichtung von Figur 1 in perspektivischer Darstellung;
- Figur 6:: einen vierten Ausschnitt der erfindungsgemäßen Einrichtung von Figur 1 in perspektivischer Darstellung;
- Figur 7:: einen fünften Ausschnitt der erfindungsgemäßen Einrichtung von Figur 1 in perspektivischer Darstellung;
- Figur 8:: Teile der Einrichtung von Figur 1 in einer Seitenschnittdarstellung;
- Figur 9:: den in Figur 8 mit "S" markierten Bereich in vergrößerter Darstellung; und
- Figur 10:: den in Figur 9 mit "R" markierten Bereich in vergrößerter Darstellung.

Figur 1 zeigt eine erfindungsgemäße Einrichtung zum Härten von Objekten aus Beton unter definierten Temperaturbedingungen und Feuchtebedingungen . Die Einrichtung weist ein Regalsystem 1 und ein Klimasystem 2 auf. Teile des Klimasystems 2 sind isoliert auch in Figur 2 dargestellt. Die Blickrichtung in Figur 2 ist identisch zur Blickrichtung in Figur 1. Das Regalsystem 1 weist in einem für die Lagerung der Objekte vorgesehenen Bereich hinter zwei Reihen mit jeweils zweiundzwanzig Stützen zehn Reihen mit jeweils zweiundzwanzig Regalstützen auf, die in Figur 1 zusammenfassend mit dem Bezugszeichen 3 bezeichnet sind. Die Regalstützen 3 dienen zur Abstützung einer Vielzahl von Regalböden, die aus Gründen der Übersichtlichkeit in den Zeichnungen nicht dargestellt sind. In den seitlichen Randbereichen der Einrichtung sind weitere Stützen des Regalsystems vorgesehen, welche jedoch, wie die Stützen 3 in den vorderen zwei Reihen, keine Regalböden abstützen. An den Regalstützen oder Stützen in den Randbereichen des Regalsystems 1 befinden sich Kreuzverbände zur Stabilisierung des genannten Regalsystems 1. Im Kopfbereich des Regalsystems 1 sind quer zu den Reihen, in denen die Stützen und Regalstützen 3 angeordnet sind, Trägerelemente zur Verbindung der Stützen und Regalstützen 3 vorgesehen und in Figur 1 mit dem Bezugszeichen 4 bezeichnet.

Im Ausführungsbeispiel gemäß Figur 1 ist an beiden Stirnseiten der Regalreihen jeweils ein Gang angeordnet, von dem heraus wenigstens ein Wagen mit Regalböden entweder zum Beschicken der Regale oder zum Entnehmen der Regalböden in die gewünschte Reihe einfahren kann. Durch das Beschicken von einem Gang und das Entnehmen der Regalböden zum Gang an der gegenüberliegenden Stirnseite des Regalsystems 1 ergibt sich ein Zeitvorteil beim Beschicken. Bei einem, zum gezeigten Ausführungsbeispiel alternativen, Ausführungsbeispiel der Erfindung ist hingegen an nur einer Stirnseite des Regalsystems 1 ein Gang vorgesehen, aus dem heraus die Regalböden zum Beschicken zugeführt werden und durch den hindurch die Regalböden mit den ausgehärteten Objekten das Regalsystem 1 wieder verlassen. Dadurch ergibt sich eine geringere Stellfläche des Regalsystems 1 und ergeben sich Kostenvorteile beim Regalsystem 1.

Das Klimasystem 2 weist ein Klimagerät 5 auf, welches Luft durch ein Rücklaufrohrsystem 6 ansaugt und mit einer gewünschten Temperatur und einer gewünschten Feuchtigkeit in einem Vorlaufrohrsystem 7 bereitstellt. Das Rücklaufrohrsystem 6 weist einen Rücklaufsammelkanal 8 auf. Das Vorlaufrohrsystem 7 weist einen Vorlaufsammelkanal 9 auf. Die Sammelkanäle 8 und 9 erstrecken sich im Kopfbereich des Regalsystems 1 entlang der ersten beiden Reihen mit den Stützen 3 des Regalsystems 1. Am Rücklaufsammelkanal 8 sind zahlreiche Rücklaufsammelkanalanschlüsse 10 vorgesehen, mittels welchen die Trägerelemente 4 mit dem Rücklaufsammelkanal 8 verbunden sind. Parallel zu jedem Trägerelement 4 ist jeweils ein Vorlaufverteilrohr 11 angeordnet und an den Vorlaufsammelkanal 9 angeschlossen. Jedes Vorlaufverteilrohr 11 weist jeweils fünf oder sechs Vorlaufverteilrohranschlüsse 12 auf, mittels welchen die Vorlaufverteilrohre 11 insgesamt mit jeder zweiten Regalstütze 3 sowie mit jeder zweiten Stütze 3 in der zweiten Reihe verbunden sind. Die Vorlaufverteilrohranschlüsse 12 sind dabei derart versetzt zueinander angeordnet, dass in jeder Reihe des Regalsystems 1 mit Regalstützen 3 jede zweite Regalstütze 3 und quer zu den Reihen entlang des jeweiligen Vorlaufverteilrohres 11 ebenfalls jede zweite Regalstütze 3 an das Vorlaufrohrsystem 7 angeschlossen ist.

In den Figur 3, 4 und 5 sind Teile der Einrichtung aus verschiedenen Blickrichtungen vergrößert dargestellt. In Figur 3 stimmt dabei die Blickrichtung mit der Blickrichtung von den Figur 1 und 2 überein. In Figur 4 ist die Blickrichtung gegenüber den Figur 1 bis 3 um 90° gedreht. In Figur 5 ist die Blickrichtung gegenüber den Figur 1 bis 3 um 180° gedreht. Zur individuellen Bezeichnung der in den Figuren sichtbaren Stützen und Regalstützen 3 ist dem Bezugszeichen durch einen Punkt getrennt eine Nummer der Reihe, in welcher die jeweilige Stütze oder Regalstütze 3 angeordnet ist, und durch einen weiteren Punkt getrennt eine Nummer in der jeweiligen Reihe nachgestellt. Figur 3 zeigt so mit dieser Bezeichnungsweise einen Ausschnitt mit den Stützen 3.01.09, 3.01.10, 3.01.11, 3.02.09, 3.02.10 und 3.02.11. Den Trägerelementen 4, den Rücklaufsammelkanalanschlüssen 10 und Vorlaufverteilrohren 11 ist zur individuellen Bezeichnung durch einen Punkt getrennt eine Nummer hinzugefügt, welche dem letzten Nummernteil der jeweils zugeordneten Stütze oder Regalstütze 3 entspricht. Die Vorlaufverteilrohranschlüsse 12 sind entsprechend den Stützen 3 individuell gekennzeichnet. Gleiche Bezugszeichen bezeichnen in allen Figuren dieselben Teile. Die Stütze 3.02.09 ist über den Vorlaufverteilrohranschluss 12.02.09 an das Vorlaufverteilrohr 11.09 angeschlossen. In derselben zweiten Reihe ist die Stütze 3.02.11 durch den Vorlaufverteilerrohranschluss 12.02.11 an das Vorlaufverteilrohr 11.11 angeschlossen. Damit sind die Stützen 3.02.09 und 3.02.11 Teile des Vorlaufrohrsystems 7 des Klimasystems 2. Die zwischen den Stützen 3.02.09 und 3.02.11 angeordnete Stütze 3.02.10 ist hingegen nicht mit den Vorlaufsammelkanal 9 verbunden und daher nicht Teil des Vorlaufrohrsystems 7.

Die Trägerelemente 4 sind alle Teile des Rücklaufrohrsystems 6 und über die Rücklaufsammelkanalanschlüsse 10 mit dem Rücklaufsammelkanal 8 verbunden. Die Trägerelemente 4 sind dabei C-Profile, welche mittels Abdeckelementen 13 verschlossen sind. Drei Abdeckelemente 13 sind in Figur 3 individuell mit den Bezugszeichen 13.09, 13.10 und 13.11 bezeichnet. Die Trägerelemente 4 weisen im Kreuzungsbereich mit den Stützen 3 oder Regalstützen 3, welche nicht Teil des Vorlaufrohrsystems 7 sind, jeweils eine Abluftöffnung auf, wobei in den Reihen und von Reihe zu Reihe jeweils im Bereich jeder zweiten Regalstütze 3, insbesondere schachbrettartig verteilt, jeweils eine Abluftöffnung vorgesehen ist. An den Enden der Trägerelemente 4 sind Randabluftöffnungen mittels ersten Endkappen 14, insbesondere ersten Endkappen 14.09, 14.10 und 14.11, realisiert.

Figur 4 zeigt einen Ausschnitt der erfindungsgemäßen Einrichtung, welcher Teil des in Figur 3 gezeigten Ausschnitts aus einer anderen Perspektive erneut zeigt. Insbesondere sind auch in Figur 4 obere Abschnitte der Stützen 3.01.09, 3.01.10, 3.02.09 und 3.02.10 dargestellt. Darüber hinaus zeigt der in Figur 4 dargestellte Ausschnitt obere Abschnitte der Stützen 3.01.07, 3.01.08, 3.02.07 und 3.02.08. Auch die ersten Endkappen 14.07 und 14.08 sind geöffnet und haben jeweils die Funktion einer Randabluftöffnung. Im Bereich der Stützen 3 der zweiten Reihe sind keine Abluftöffnungen angeordnet.

Zumindest die Stützen 3, welche Teil des Vorlaufrohrsystems 7 sind, also insbesondere die Stützen 3.02.07 und 3.02.09 weisen jeweils ein Abdeckelement 15 auf, welches an der Stütze 3.02.07 individuell mit 15.02.07 und an der Stütze 3.02.09 individuell mit dem Bezugszeichen 15.02.09 bezeichnet ist.

Figur 5 zeigt einen Ausschnitt mit Endbereichen der Vorlaufverteilrohre 11.10 und 11.11. Das Vorlaufverteilrohr 11.11 ist über den Vorlaufverteilrohranschluss 12.12.11 an die Regalstütze 3.12.11 angeschlossen, so dass Zuluft aus dem Vorlaufverteilrohr 11.11 in den von der Regalstütze 3.12.11 gebildeten und mittels des Abdeckelementes 15.12.11 abgedeckten Hohlraum strömen kann. Alternativ zum gezeigten Ausführungsbeispiel sind alle Regalstützen 3.12, die zum Rand des Regalsystems 2 angeordnet sind, zugleich auch Teil des Vorlaufrohrsystems 7 und leiten Zuluft in den bodennahen Bereich des Regalsystems 1. Die Trägerelemente 4 sind mit den Regalstützen 3 der letzten Reihe mechanisch verbunden. An den Enden der Trägerelemente 4 sind zweite Endkappen 16 angeordnet. Dabei ist die zweite Endkappe 16.11 im Bereich der Regalstütze 3.12.11, welche Teil des Vorlauf-rohrsystems 7 ist, verschlossen. Die zweiten Endkappen 16.10 und 16.12, welche im Bereich der Regalstützen 3.12.10 und 3.12.12 angeordnet sind, sind geöffnet und bilden jeweils eine Randabluftöffnung. Alternativ zum gezeigten Ausführungsbeispiel sind alle Endkappen 16 geöffnet und bilden jeweils eine Randabluftöffnung. Im Regelfall, das heißt beispielsweise mit Ausnahme der ersten beiden Reihen gemäß den Figur 3 und 4, ist immer im Wechsel eine Regalstütze 3 zugleich eine abwärts gerichtete Rohrleitung des Vorlaufrohrsystems 7 oder benachbart zu einer Abluftöffnung des Rücklaufrohrsystems 6 angeordnet.

Figur 6 zeigt einen Ausschnitt des Regalsystems 1 im Fußbereich mit den Regalstützen 3.12.16, 3.12.17, 3.12.18 und 3.12.19. Die Blickrichtung ist dieselbe wie die von Figur 5. Die Regalstützen 3 sind hier noch nicht in eine Bodenplatte einbetoniert. Daher ist in Figur 6 ein Stahlunterbau 17 sichtbar, der aus mehreren parallel zueinander und quer zur Ausrichtung der Reihen angeordneten Tragschienen 18 besteht, von denen die in Figur 6 sichtbaren Tragschienen 18 mit den Bezugszeichen 18.16, 18.17, 18.18 und 18.19 bezeichnet sind. Zwischen den Regalreihen sind bevorzugt paarweise Fahrschienen 19 auf den Tragschienen 18 und quer zur Ausrichtung der Tragschienen 18 angeordnet. Die Fahrschienen 19 sind mittels Klemmen auf den Tragschienen 18 befestigt. Auf den Fahrschienen 19 können Wagen zum Beschicken des Regalsystems 1 bewegt werden.

Die Regalstützen 3.12.17 und 3.12.19 sind mittels den Abdeckelementen 15.12.17 und 15.12.19 zu Rohren weitergebildet, in welchen die Zuluft abwärts strömen und durch Zuluftöffnungen 20, die hier individuell mit den Bezugszeichen 20.12.17 und 20.12.19 bezeichnet sind, ausströmen kann. Die Zuluftöffnungen 20 können eingestellt werden, wobei der Durchsatz an Zuluft durch die Zuluftöffnungen 20 eingestellt wird. Die Regalstützen 3 sind mittels Winkelblechen und Schraubverbindungen auf dem Stahlunterbau 17 befestigt. Nach den Aufbau und Ausrichten des Regalsystems 1 wird der Unterbau 17 in eine Bodenplatte eingegossen und ist daher im Betrieb des Regalsystems 1 nicht mehr sichtbar. Durch das Gießen der Bodenplatte wird der gesamte Stahlunterbau 17 und werden die Fahrschienen 19 mit Beton untergossen. Die hergestellte Bodenplatte wirkt somit einem Durchbiegen der Fahrschienen 19 entgegen, auch wenn sich ein Wagen zum Beschicken des Regalsystems 1 auf diesen Schienen 19 befindet.

Der Wagen ist insbesondere eine Beschickungsanlage und kann ein Gewicht von mehreren Tonnen aufweisen. Der Wagen trägt vorzugsweise zugleich alle Regalböden, die in einem Abschnitt des Regalsystems 1 übereinander angeordnet werden sollen. Alle diese Regalböden werden zugleich auf den jeweils hierfür vorgesehenen Auflageelementen 21 abgelegt. Nach dem Härten der Objekte werden alle jeweils übereinander angeordneten Regalböden wieder gemeinsam angehoben und mit dem Wagen an ein Ende des jeweiligen Ganges gefahren. Vorzugsweise werden hiernach wieder Regalböden mit zu härtenden Objekten mittels des Wagens in den Bereich mit den nun freistehenden Auflageelementen 21 gefahren und auf diese Regalböden aufgelegt. Dies erfolgt vorzugsweise vollautomatisch.

Figur 7 zeigt einen Ausschnitt ähnlich dem Ausschnitt von Figur 6, wobei jedoch an den Regalstützen 3.12.21 und 3.12.22 Auflageelemente 21 mittels Schraubverbindungen befestigt sind. Zentrierhilfen 22, insbesondere Brettzentrierungen, an der Regalstütze 3.12.22 zentrieren Regalböden, welche auf die Auflageelemente 21 aufgelegt werden sollen, beim Einfahren.

Eine Vielzahl von Auflageelementen 21 sind in der Schnittdarstellung der erfindungsgemäßen Einrichtung mit dem Regalsystem 1 und dem Klimasystem 2 gemäß Figur 8 zu erkennen. Ein mit "S" bezeichneter Ausschnitt aus der Darstellung von Figur 8 ist in Figur 9 vergrößert dargestellt.

In Figur 10 ist ein mit "R" bezeichneter Ausschnitt mit zwei baugleichen Auflageelementen 21, von denen hier zur Unterscheidung nur ein erstes Auflageelement mit dem Bezugszeichen 21 und das zweite Auflageelement mit dem Bezugszeichen 21' bezeichnet ist, nochmals vergrößert dargestellt. Jedes Auflageelement 21, 21' ist ein mehrfach abgewinkeltes und verzinktes Stahlblech, welches von unten nach oben aneinander anschließend eine nicht weiter bezeichnete Schräge, eine in einer Kante an die Schräge angrenzende untere Anlagefläche 23, eine schräge Stützfläche 24, eine ebene Auflagefläche 25, eine schräge Verbindungsfläche 26, eine obere Anlagefläche 27 und eine Abkantung 28 aufweist. Die Abkantung 28 weist dabei eine schräge Fläche auf, die parallel zur schrägen Stützfläche 24 ausgerichtet ist. Die Abkantung 28 weist daran anschließend eine vertikale Fläche auf, die parallel zu den Anlageflächen 23 und 27 angeordnet ist, und eine waagerechte Fläche auf, die parallel zur ebenen Auflagefläche 25 angeordnet ist.

Alle in der vorstehenden Beschreibung und in den Ansprüchen genannten Merkmale sind in einer beliebigen Auswahl mit den Merkmalen des unabhängigen Anspruchs kombinierbar. Die Offenbarung der Erfindung ist somit nicht auf die beschriebenen und/oder beanspruchten Merkmalskombinationen beschränkt, vielmehr sind alle im Rahmen der Erfindung sinnvollen Merkmalskombinationen als offenbart zu betrachten.

## Patentansprüche

1. Einrichtung zum Härten von Objekten aus Beton unter definierten Temperaturbedingungen und Feuchtebedingungen,
mit einem auf einer Bodenplatte aufgebauten Regalsystem (1), welches mehrere aus der Bodenplatte emporragende Regalstützen (3) aus stückverzinktem Stahl aufweist und mehrere auf den Regalstützen (3) abgestützte und in mehreren Ebenen übereinander angeordnete Auflageelemente (21) zum Abstützen von Regalböden, auf denen die Objekte gelagert sind, aufweist,
mit einem Klimasystem (2), wobei das Klimasystem (2) wenigstens ein Klimagerät (5) zur Bereitstellung von Zuluft mit einer einstellbaren Temperatur aufweist, wobei das wenigstens eine Klimagerät (5) dazu ausgebildet ist, die Zuluft zu erwärmen,
mit einem Vorlaufrohrsystem (7) zum Verteilen der im Klimasystem (2) bereitgestellten Zuluft und
mit einem Rücklaufrohrsystem (6) zum Rückführen von Abluft im Klimasystem (2), wobei dem Klimagerät (5) die Abluft aus dem Rücklaufrohrsystem (6) eingangsseitig ganz oder teilweise zugeführt wird, wobei das Vorlaufrohrsystem (7)zumindest teilweise in das Regalsystem (1) integriert ist, wobei mehrere Regalstützen (3) zumindest abschnittsweise zugleich abwärts von der bereitgestellten Zuluft durchströmbare Rohrleitungen des Vorlaufrohrsystems (7) sind, welche die Zuluft in dichten Abständen in den Fußbereich des Regalsystems leiten, so dass die von der Zuluft durchströmten Regalstützen (3) direkt erwärmt werden und die in den Fußbereich des Regalsystems (1) geleitete Zuluft großflächig die Bodenplatte erwärmt.

2. Einrichtung nach Anspruch 1, **dadurch gekennzeichnet, dass** sich die nicht von der Zuluft durchströmten Regalstützen (3) so dicht an den von der Zuluft durchströmten Regalstützen (3) befinden, dass eine Erwärmung aller Regalstützen (3) im Fußbereich des Regalsystems (1) erreicht wird.

3. Einrichtung nach einem der vorherigen Ansprüche, **dadurch gekennzeichnet, dass** zumindest die Regalstützen (3), welche zumindest abschnittsweise zugleich abwärts von der bereitgestellten Zuluft durchströmbare Rohrleitungen des Vorlaufrohrsystems (7) sind, ein C-Profil mit einer offenen Seite aufweisen, wobei diese offene Seite zumindest in den Abschnitten, in denen die jeweilige Regalstütze (3) zugleich eine Rohrleitung des Vorlaufrohrsystems (7) ist, mittels eines Abdeckelementes (15), insbesondere mittels eines Blechprofils, verschlossen ist.

4. Einrichtung nach einem der vorherigen Ansprüche, **dadurch gekennzeichnet, dass** das Vorlaufrohrsystem (7) mehrere im Fußbereich des Regalsystems (1) angeordnete und jeweils in einer Regalstütze (3) ausgebildete Zuluftöffnungen (20) zum Ausblasen der Zuluft aus dem Vorlaufrohrsystem (7) aufweist.

5. Einrichtung nach Anspruch 4, **dadurch gekennzeichnet, dass** die Zuluftöffnungen (20) jeweils eine einstellbare Öffnungsweite aufweisen.

6. Einrichtung nach einem der vorherigen Ansprüche, **dadurch gekennzeichnet, dass** das Rücklaufrohrsystem (6) zumindest teilweise in das Regalsystem (1) integriert ist, wobei mehrere Trägerelemente (4), welche die Regalstützen (3) im Kopfbereich des Regalsystems (1) miteinander verbinden, zugleich von der Abluft durchströmbare Rohrleitungen des Rücklaufrohrsystems (6) sind.

7. Einrichtung nach Anspruch 6, **dadurch gekennzeichnet, dass** zumindest die Trägerelemente (4), welche zugleich von der Abluft durchströmbare Rohrleitungen des Rücklaufrohrsystems (6) sind, jeweils ein C-Profil mit einer offenen Seite aufweisen, wobei diese offene Seite zumindest in den Abschnitten, in denen das jeweilige Trägerelement (4) zugleich eine Rohrleitung des Rücklaufrohrsystems (6) ist, mittels eines Abdeckelementes (13), insbesondere mittels eines Blechprofils, verschlossen ist.

8. Einrichtung nach einem der Ansprüche 6 und 7, **dadurch gekennzeichnet, dass** das Rücklaufrohrsystem (6) mehrere im Kopfbereich des Regalsystems (1) angeordnete Abluftöffnungen zum Einsaugen der Abluft in das Rücklaufrohrsystem (6) aufweist.

9. Einrichtung nach Anspruch 8, **dadurch gekennzeichnet, dass** jede Abluftöffnung jeweils einer Regalstütze (3) zugeordnet ist, die nicht zugleich eine Rohrleitung des Vorlaufrohrsystems (7) ist, und dass die Regalstützen (3), die zugleich Rohrleitungen des Vorlaufrohrsystems (7) sind, zumindest bereichsweise schachbrettartig im Wechsel mit den Rohrleitungen, denen eine Abluftöffnung zugeordnet ist, angeordnet sind.

10. Einrichtung nach einem der vorherigen Ansprüche, **dadurch gekennzeichnet, dass** jede am Rand des Regalsystems (1) angeordnete Stütze oder Regalstütze (3) eine Rohrleitung des Vorlaufrohrsystems (7) ist.

11. Einrichtung nach einem der vorherigen Ansprüche, **dadurch gekennzeichnet, dass** das Klimagerät (5) zur Bereitstellung der Zuluft mit einer einstellbaren Feuchtigkeit ausgebildet ist.

12. Einrichtung nach Anspruch 11, **dadurch gekennzeichnet, dass** das Klimasystem (2) eine Regelung aufweist, welche das wenigstens eine Klimagerät (5) derart ansteuert, um mittels der Temperatur und Feuchtigkeit der Zuluft die Temperatur und Feuchtigkeit im Bereich des Regalsystems (1) in einem vorgegebenen Bereich zu halten.

13. Einrichtung nach einem der vorherigen Ansprüche, **dadurch gekennzeichnet, dass** das Klimasystem (2) zur Aufrechterhaltung einer Temperatur im Bereich des Regalsystems (1) in einem Bereich zwischen 20°C und 40°C und zur Aufrechterhaltung einer Luftfeuchtigkeit im Bereich des Regalsystems (1) von mehr als 40%, bevorzugt mehr als 60%, weiter bevorzugt mehr als 90%, insbesondere in einem Bereich von 95% bis 96%, ausgebildet ist.

14. Einrichtung nach einem der vorherigen Ansprüche, **dadurch gekennzeichnet, dass** das Regalsystem (1) einen Stahlunterbau (17) aufweist, der in die Bodenplatte eingegossen ist, wobei die Regalstützen (3) auf dem Stahlunterbau abgestützt sind, und dass Fahrschienen (19) auf demselben Stahlunterbau (17) befestigt sind, wobei auf den Fahrschienen (19) Wagen für den Transport der auf den Auflageelementen (21) abzustützenden Regalböden mit den im Regalsystem (1) zu lagernden Objekten fahren können.

15. Einrichtung nach einem der vorherigen Ansprüche, **dadurch gekennzeichnet, dass** die Auflageelemente (21) mit gewindeformenden Schrauben an den Regalstützen (3) festgeschraubt sind.

16. Einrichtung nach Anspruch 15, **dadurch gekennzeichnet, dass** die Auflageelemente (21) jeweils aus einem mehrfach abgewinkelten Blech bestehen, welches eine obere Anlagefläche (27) aufweist, durch welche das Auflageelement (21) an den Regalstützen (3) festgeschraubt ist, welches eine untere Anlagefläche (23) aufweist, durch welche das Auflageelement (21) an den Regalstützen (3) festgeschraubt ist, welches zwischen der oberen Anlagefläche (27) und der unteren Anlagefläche (23) eine ebene Auflagefläche (25) für einen Regalboden aufweist, eine schräge Stützfläche (24) aufweist, welche die Auflagefläche (25) mit der unteren Anlagefläche (23) verbindet, und eine schräge Verbindungsfläche (26) aufweist, welche die Auflagefläche (25) mit der oberen Anlagefläche (27) verbindet, und welche über der oberen Anlagefläche (27) eine Abkantung (28) zum Beabstandethalten eines in das jeweilige Auflageelement (21) eingehängten Regalbodens von der Regalstütze (3) aufweist.

## Claims

1. A device for curing objects made of concrete, under defined temperature conditions and humidity conditions,
having a shelving system (1) constructed on a base plate, which shelving system (1) has a plurality of shelf supports (3) made of individually galvanized steel protruding from the base plate and has a plurality of bearing elements (21) for supporting shelves, supported on the shelf supports (3) and arranged one above the other in a plurality of levels, on which the objects are stored,
having a climate system (2), the climate system (2) having at least one air conditioning unit (5) for providing supply air at an adjustable temperature, the at least one air conditioning device (5) being formed to heat the supply air,
having a flow pipe system (7) for distributing the supply air provided in the climate system (2) and having a return pipe system (6) for returning exhaust air in the climate system (2), the exhaust air from the return pipe system (6) being wholly or partially fed to the air conditioning device (5) on the input side,
the flow pipe system (7) being at least partially integrated into the shelving system (1), a plurality of shelf supports (3) being pipelines of the flow pipe system (7) through which the provided supply air can flow downwards, at least in sections, at the same time, which lead the supply air in close distances into the foot region of the shelving system, so that the shelf supports (3) through which the supply air flows are directly heated and the supply air led into the foot region of the shelving system (1) heats the base plate over a large area.

2. The device according to claim 1, **characterized in that** the shelf supports (3) through which the supply air does not flow are located so tightly to the shelf supports (3) through which the supply air flows that heating of all the shelf supports (3) in the foot region of the shelving system (1) is achieved.

3. The device according to any of the preceding claims, **characterized in that** at least the shelf supports (3), which at least in sections at the same time are downward pipelines of the flow pipe system (7) that the provided supply air is able to flow through, have a C-profile having an open side, wherein said open side at least in the sections in which the respective shelf support (3) at the same time is a pipeline of the flow pipe system (7), is closed, by means of a cover element (15), in particular by means of a sheet metal profile.

4. The device according to any one of the preceding claims, **characterized in that** the flow pipe system (7) has a plurality of supply air openings for blowing the supply air from the flow pipe system (7), said supply air openings (20) arranged in the foot region of the shelving system (1) and each formed in a shelf support (3) .

5. The device according to claim 4, **characterized in that** the supply air openings (20) each have an adjustable opening width.

6. The device according to any one of the preceding claims, **characterized in that** the return pipe system (6) is at least partially integrated into the shelving system (1), wherein a plurality of carrier elements (4), which connect the shelf supports (3) to each other in the head region of the shelving system (1), at the same time are pipelines of the return pipe system (6) that the exhaust air is able to flow through.

7. The device according to claim 6, **characterized in that** at least the carrier elements (4), which at the same time are pipelines of the return pipe system (6) that the exhaust air can flow through, each have a C-profile having an open side, wherein said open side at least in the sections in which the respective carrier element (4) at the same time is a pipeline of the return pipe system (6), is closed by means of a cover element (13), in particular by means of a sheet metal profile.

8. The device according to one of claims 6 and 7, **characterized in that** the return pipe system (6) has a plurality of exhaust air openings for sucking in the exhaust air into the return pipe system (6) arranged in the head region of the shelving system (1).

9. The device according to claim 8, **characterized in that** each exhaust air opening is assigned in each case to a shelf support (3) which is not at the same time a pipeline of the flow pipe system (7), and **in that** the shelf supports (3), which at the same time are pipelines of the flow pipe system (7), are arranged, at least in regions, like a checkerboard alternating with the pipelines, to which an exhaust air opening is assigned.

10. The device according to any one of the preceding claims, **characterized in that** each support or shelf support (3) arranged at the edge of the shelving system (1) is a pipeline of the flow pipe system (7).

11. The device according to any one of the preceding claims, **characterized in that** the at least one air conditioning unit (5) is formed for providing the supply air with an adjustable humidity.

12. The device according to claim 11, **characterized in that** the climate system (2) has a controller which controls the at least one air conditioning unit (5) in such a way to keep the temperature and humidity in the region of the shelving system (1) in a predetermined range by means of the temperature and humidity of the supply air.

13. The device according to any one of the preceding claims, **characterized in that** the climate system (2) is formed for maintaining a temperature in the region of the shelving system (1) in a range between 20°C and 40°C and for maintaining a humidity in the region of the shelving system (1) of more than 40%, preferably more than 60%, further preferably more than 90%, in particular in a range of 95% to 96%.

14. The device according to any one of the preceding claims, **characterized in that** the shelving system (1) has a steel substructure (17) which is cast in the base plate, wherein the shelf supports (3) are supported on the steel substructure, and that running rails (19) are fastened on the same steel substructure (17), wherein carriages for transporting the shelves to be supported on the bearing elements (21) having the objects to be stored in the shelving system (1) can move on the running rails (19).

15. The device according to any one of the preceding claims, **characterized in that** the bearing elements (21) are tightly screwed to the shelf supports (3) with thread-forming screws.

16. The device according to claim 15, **characterized in that** the bearing elements (21) each consist of a multi-angled sheet metal having an upper contact surface (27) through which the bearing element (21) is tightly screwed to the shelf supports (3), which has a lower contact surface (23) through which the bearing element (21) is tightly screwed to the shelf supports (3), which has a flat bearing surface (25) for a shelf between the upper contact surface (27) and the lower contact surface (23), has an oblique support surface (24) which connects the bearing surface (25) to the lower contact surface (23), and has an oblique connection surface (26) which connects the bearing surface (25) to the upper contact surface (27), and which has a chamfer (28) above the upper contact surface (27) for maintaining space of a shelf suspended in the respective bearing element (21) from the shelf support (3).

## Revendications

1. Dispositif, destiné à faire durcir des objets en béton sous des conditions thermiques et des conditions d'humidité définies,
pourvu d'un système d'étagères (1) construit sur une dalle de fondation, lequel comporte plusieurs montants d'étagères (3) en acier galvanisé, saillant vers le haut à partir de la dalle de fondation, et plusieurs éléments d'appui (21), soutenus sur les montants d'étagères (3) et superposés dans plusieurs plans, destinés à soutenir des fonds d'étagères, sur lesquels les objets sont posés,
pourvu d'un système de climatisation (2), le système de climatisation (2) comportant au moins un climatiseur (5) pour la mise à disposition d'air entrant à une température réglable, l'au moins un climatiseur (5) étant conçu pour chauffer l'air entrant,
pourvu d'un système de canalisations de départ (7), destiné à distribuer l'air entrant mis à disposition dans le système de climatisation (2) et
pourvu d'un système de canalisations de retour (6), destiné à ramener de l'air sortant dans le système de climatisation (2), l'air sortant à partir du système de canalisations de retour (6) étant amené côté entrée, totalement ou partiellement vers le climatiseur (5),
le système de canalisations de départ (7) étant intégré au moins partiellement dans le système d'étagères (1), plusieurs montants d'étagères (3) étant simultanément au moins par tronçons des canalisations du système de canalisations de départ (7), susceptibles d'être irriguées vers le bas par l'air entrant mis à disposition, lesquelles dirigent l'air entrant à intervalles proches dans la partie basse du système d'étagères, de sorte que les montants d'étagères (3) irrigués par l'air entrant soient chauffés directement et que l'air entrant dirigé dans la partie basse du système d'étagères (1) chauffe à grande surface la dalle de fondation.

2. Dispositif selon la revendication 1, **caractérisé en ce que** les montants d'étagères (3) qui ne sont pas irrigués par l'air entrant se trouvent si près des montants d'étagères (3) irrigués par l'air entrant, qu'il est obtenu un échauffement de tous les montants d'étagères (3) dans la partie basse du système d'étagères (1).

3. Dispositif selon l'une quelconque des revendications précédentes, **caractérisé en ce qu'**au moins les montants d'étagères (3), qui au moins par tronçons sont simultanément des canalisations du système de canalisations de départ (7) susceptibles d'être irriguées vers le bas par l'air entrant mis à disposition présentent un profil en C doté d'un côté ouvert, au moins dans les tronçons dans lesquels le montant d'étagère (3) concerné est simultanément une canalisation du système de canalisations de départ (7), ledit côté ouvert étant fermé au moyen d'un élément de recouvrement (15), notamment au moyen d'un profilé en tôle.

4. Dispositif selon l'une quelconque des revendications précédentes, **caractérisé en ce que** le système de canalisations de départ (7) comporte plusieurs orifices d'air entrant (20) placés en partie basse du système d'étagères (1) et conçus chacun dans un montant d'étagère (3), pour expulser l'air entrant hors du système de canalisations de départ (7).

5. Dispositif selon la revendication 4, **caractérisé en ce que** les orifices d'air entrant (20) disposent chacun d'une largeur d'ouverture réglable.

6. Dispositif selon l'une quelconque des revendications précédentes, **caractérisé en ce que** le système de canalisations de retour (6) est intégré au moins en partie dans le système d'étagères (1), plusieurs éléments porteurs (4), lesquels relient entre eux les montants d'étagère (3) dans la partie haute du système d'étagères (1) étant simultanément des canalisations du système de canalisation de retour (6) susceptibles d'être irriguées par l'air sortant.

7. Dispositif selon la revendication 6, **caractérisé en ce qu'**au moins les éléments porteurs (4), lesquels sont simultanément des canalisations du système de canalisations de retour (6) susceptibles d'être irriguées par l'air sortant présentent chacun un profil en C doté d'un côté ouvert, au moins dans les tronçons dans lesquels l'élément porteur (4) concerné est simultanément une canalisation du système de canalisations de retour (6), ledit côté ouvert étant fermé au moyen d'un élément de recouvrement (13), notamment au moyen d'un profilé de tôle.

8. Dispositif selon l'une quelconque des revendications 6 et 7, **caractérisé en ce que** le système de canalisations de retour (6) comporte plusieurs orifices d'air sortant placés dans la partie haute du système d'étagères (1), destinés à aspirer l'air sortant dans le système de canalisations de retour (6) .

9. Dispositif selon la revendication 8, **caractérisé en ce que** chaque orifice d'air de sortie est associé à chaque fois un montant d'étagère (3) qui n'est pas simultanément une canalisation du système de canalisations de départ (7) et **en ce que** les montants d'étagères (3) qui sont simultanément des canalisations du système de canalisations de départ (7) sont placés au moins par endroit en alternance à la manière d'un échiquier avec les canalisations auxquelles est associé un orifice d'air sortant.

10. Dispositif selon l'une quelconque des revendications précédentes, **caractérisé en ce que** chaque montant ou montant d'étagère (3) placé au bord du système d'étagères (1) est une canalisation du système de canalisations de départ (7).

11. Dispositif selon l'une quelconque des revendications précédentes, **caractérisé en ce que** le climatiseur (5) est conçu pour mettre à disposition l'air entrant avec une humidité réglable.

12. Dispositif selon la revendication 11, **caractérisé en ce que** le système de climatisation (2) comporte une régulation qui actionne au moins un climatiseur (5), de sorte à maintenir au moyen de la température et de l'humidité de l'air entrant la température et l'humidité dans la zone du système d'étagères (1) dans une fourchette prédéfinie.

13. Dispositif selon l'une quelconque des revendications précédentes, **caractérisé en ce que** le système de climatisation (2) est conçu pour maintenir une température dans la zone du système d'étagères (1) dans une fourchette comprise entre 20 °C et 40 °C, et pour maintenir une humidité de l'air dans la zone du système d'étagères (1) de plus de 40 %, de préférence de plus de 60 %, de manière plus préférentielle, de plus de 90 %, notamment dans une fourchette de 95 % à 96 %.

14. Dispositif selon l'une quelconque des revendications précédentes, **caractérisé en ce que** le système d'étagères (1) comporte une substructure en acier (17) qui est coulée dans la dalle de fondation, les montants d'étagères (3) étant soutenus sur la substructure d'acier et **en ce que** des rails (19) sont fixés sur cette même substructure d'acier (17), sur les rails (19) pouvant rouler des chariots pour le transport des fonds d'étagères qui doivent être soutenus sur les éléments d'appui (21) avec les objets qui doivent être posés dans le système d'étagères (1).

15. Dispositif selon l'une quelconque des revendications précédentes, **caractérisé en ce que** les éléments d'appui (21) sont vissés sur les montants d'étagères (3) avec des vis autotaraudeuses.

16. Dispositif selon la revendication 15, **caractérisé en ce que** les éléments d'appui (21) sont constitués chacun d'un tôle coudée plusieurs fois, laquelle comporte une surface de contact (27) supérieure, par laquelle l'élément d'appui (21) est vissé sur les montants d'étagères (3), laquelle comporte une surface de contact (23) inférieure, par laquelle l'élément d'appui (21) est vissé sur les montants d'étagères (3), laquelle comporte entre la surface de contact (27) supérieure et la surface de contact (23) inférieure une surface d'appui (25) plane pour un fond d'étagère, une surface d'appui (24) oblique, laquelle relie la surface d'appui (25) avec la surface de contact (23) inférieure, et une surface de liaison (26) oblique, laquelle relie la surface d'appui (25) avec la surface de contact (27) supérieure, et laquelle comporte au-dessus de la surface de contact (27) supérieure un repli (28), destiné à maintenir un fond d'étagère accroché dans l'élément d'appui (21) à distance du montant d'étagère (3).
